# EUROPÄISCHE PATENTANMELDUNG

(11) **EP 2 145 989 A1**
(43) Veröffentlichungstag der Anmeldung: **20.01.2010**
(21) Anmeldenummer: 08012744.2
(22) Anmeldetag: 15.07.2008
(51) Int. Cl.: D03D 35/00, D03D 41/00, D03D 49/20, D03J 1/22

(54) **Webmaschine zum Herstellen eines im Querschnitt profilierten Gewebes, insbesondere eines Seiles**

(71) Anmelder: Textilma AG, 6362 Stansstad (CH)
(72) Erfinder: Leppla, Klaus, 79713 Bad Säckingen (DE); Ankli, Philipp, 5073 Gipf (CH)
(74) Vertreter: Schmauder & Partner AG Patent- & Markenanwälte VSP

(57) **Zusammenfassung**

Die Webmaschine enthält eine Webstelle (20), an der Kettfäden (4) mittels zumindest eines Schussfadens (14) miteinander verwebbar sind, ferner eine Vorrichtung zur Zuführung (2) der Kettfäden (4) sowie eine Vorrichtung zur Zuführung des zumindest einen Schussfadens (14). Weiter sind eine Fachbildevorrichtung (6) zur Ausbildung eines Webfaches (8) aus den Kettfäden (4) sowie eine Schusseintragnadel (10) zum Eintragen einer Schussfadenschlaufe (12) in das Webfach (8) vorhanden. Mit einer Wirknadel (16) wird die Schussfadenschlaufe (12) abgebunden und mit einem Webblatt (21) angeschlagen. Ein Warenabzug (28) dient zum Abziehen der hergestellten Webware. Zur Herstellung eines profilierten Gewebes ist der Webstelle (20) ein Warenhalter (22) mit einer Formgebungsöffnung (24) zugeordnet ist, deren Öffnungsquerschnitt im wesentlichen dem Querschnitt des herzustellenden Profilgewebes (26) entspricht.

## Beschreibung

### Technisches Gebiet

Die Erfindung betrifft eine Webmaschine zum Herstellen eines im Querschnitt profilierten Gewebes, insbesondere eines Seiles gemäss dem Oberbegriff von Anspruch 1.

### Stand der Technik

Seile werden in der Regel auf Schlag- oder Flechtmaschinen hergestellt, dabei ergibt sich der Nachteil, dass diese Maschinen in der Leistung begrenzt sind und nur Seile beschränkter Länge ermöglichen.

### Darstellung der Erfindung

Aufgabe der Erfindung ist es, eine Webmaschine so auszugestalten, dass sie zum Herstellen eines im Querschnitt profilierten Gewebes, insbesondere eines Seiles geeignet ist.

Die Aufgabe wird durch eine Webmaschine nach Anspruch 1 gelöst. Dadurch, dass der Webstelle zur Ausbildung eines Profilgewebes ein Warenhalter mit einer Formgebungsöffnung zugeordnet ist, deren Öffnungsquerschnitt im Wesentlichen dem Querschnitt des Profilgewebes entspricht, werden die Kettfäden aufgrund der Formgebungsöffnung in der gewünschten Form des Profilgewebes gebündelt und mit Hilfe der eingetragenen Schussfadenschlaufen und deren Abbindung in der vorgesehenen Lage fixiert. So lassen sich auf einer Webmaschine Profilgewebe, insbesondere Seile, auf einfache Weise mit hoher Geschwindigkeit und in grossen Längen herstellen.

Der Begriff "Kettfaden" ist im vorliegenden Fall sehr breit zu verstehen und beinhaltet nicht nur Garne, sondern auch andere nach Art eines Kettfadens zugeführte längliche Gebilde, die selbst wieder Profile oder Verstärkungseinlagen sein können, die durch Weben, Wirken, Flechten oder dergleichen als Profilgebilde hergestellt worden sind.

Vorteilhafte Ausgestaltungen der Webmaschine sind in den Ansprüchen 2 bis 18 beschrieben.

Gemäss Anspruch 2 kann die Formgebungsöffnung des Warenhalters im Wesentlichen kreisförmig sein. Es sind aber auch Formgebungsöffnungen mit im Wesentlichen ovalem oder ellipsenförmigem Querschnitt denkbar, wie in Anspruch 3 angegeben. Gemäss Anspruch 4 kann der Querschnitt der Formgebungsöffnung auch die Form eines regelmässigen oder unregelmässigen Vielecks, insbesondere eines Dreiecks oder eines Rechtecks annehmen.

Nach Anspruch 5 weist der Warenhalter mit Vorteil einen über die Länge seiner Formgebungsöffnung ausgebildeten Einführungsschlitz zur Einführung der Kettfäden auf. Dabei ist der Einführungsschlitz gemäss Anspruch 6 so ausgebildet, dass ein Herausrutschen der eingeführten Kettfäden verhindert ist. Hierzu ist der Einführungsschlitz gemäss Anspruch 7 vorzugsweise wellenförmig ausgebildet.

Von Vorteil ist es auch, den Warenhalter in der Richtung seiner Fromgebungsöffnung geteilt auszubilden, sodass durch Abnehmen eines Teiles des Warenhalters die Formgebungsöffnung zugänglich ist, um die Kettfäden einzulegen.

Gemäss Anspruch 8 ist es von Vorteil, dass in der Kettfadenzuführvorrichtung vor der Fachbildevorrichtung für jeden Kettfaden eine quer zur Kettfadenlaufrichtung vorgespannte Litze vorhanden ist, um während des Webens auftretende wechselnde Zugspannungen bzw. Längenunterschiede zwischen benachbarten Kettfäden auszugleichen. Gemäss Anspruch 9 kann mindestens eine Kettfadenzuführung für einen als Füller dienenden Kettfaden grösseren Durchmessers ausgebildet sein und eine entsprechende Spannung aufweisen. Zweckmässigerweise Stellt gemäss Anspruch 10 jede Litze oder die Spannrolle mit einem Kontaktstück in Verbindung um bei unzureichender Kettfadenspannung ein Fehlersignal auszulösen.

Besonders vorteilhaft ist es, wenn die Webmaschine gemäss Anspruch 11 eine Warenabzugsvorrichtung mit einer Vielzahl von Umlenkstellen, vorzugsweise 5 bis 15 Umlenkstellen für das Profilgewebe aufweist. Dadurch wird eine sichere Mitnahme des Profilgewebes am Warenabzug sichergestellt und ein Deformieren des Profilgewebes, wie dies bei üblichen Warenabzügen gegeben wäre, verhindert. Durch die Umlenkstellen können auch Spannungen im hergestellten Profilgewebe abgebaut werden. Der Warenabzug wird gemäss Anspruch 12 vorzugsweise einen mechanischen oder einen elektromechanischen Antrieb aufweisen, wobei es von Vorteil ist, wenn das Verhältnis zwischen der Abzugsgeschwindigkeit und der Webmaschinengeschwindigkeit - vorzugsweise durch ein Verstellgetriebe oder eine elektronische Steuerungseinrichtung - steuerbar oder regelbar ist.

Ein solcher Warenabzug kann gemäss Anspruch 13 aus zwei parallel angeordneten Abzugsrollen bestehen, von denen mindestens eine angetrieben ist und an denen das Profilgewebe in mehrfacher Umschlingung geführt ist. Gemäss Anspruch 14 weisen die Abzugsrollen voneinander verschiedene Durchmesser auf, was zur Verbesserung des Spannungsabbaus in dem Profilgewebe dient. Besonders vorteilhaft ist es, wenn die Abzugsrolle gemäss Anspruch 15 für die letzte Umschlingung einen grösseren Durchmesser aufweist als im übrigen Bereich. Die Abzugseigenschaften lassen sich durch eine Ausgestaltung nach Anspruch 16 verbessern, wobei mindestens die angetriebene Abzugsrolle eine rutschhemmende Oberfläche aufweist. Besonders zweckmässig ist es, wenn die Webmaschine nach Anspruch 17 Umlenkstellen mit einem Aufnahmeprofil aufweist, welches der Querschnittsform des Profilgewebes zumindest angepasst ist, um die Profilhaltigkeit des Profilgewebes zu verbessern.

Gemäss Anspruch 18 ist es von Vorteil, wenn zwischen dem Warenhalter und der Warenabzugsvorrichtung eine Ablenkrolle zur partiellen Dehnung des Profilgewebes angeordnet ist, um innere Spannungen des hergestellten Profilgewebes abzubauen. Gemäss Anspruch 19 ist die Ablenkrolle so angeordnet, dass das Profilgewebe nach unten abgelenkt ist, wobei die Ablenkrolle etwa in der Mitte zwischen Warenhalter und Warenabzug anzuordnen ist.

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Ausführungsbeispiele der Erfindung werden anhand schematischer Zeichnungen nachfolgend näher beschrieben, dabei zeigen:
- Figur 1a: eine Webmaschine in Seitenansicht,
- Figur 1b: die Webmaschine der Figur 1a im Grundriss,
- Figur 2: einen Warenhalter mit einer Formgebungsöffnung mit kreisrundem Querschnitt,
- Figur 3: einen Warenhalter mit einer Formgebungsöffnung mit elliptischem Querschnitt,
- Figur 4: einen Warenhalter mit einer Formgebungsöffnung mit rechteckigem Querschnitt,
- Figur 5: einen Warenhalter im Längsschnitt,
- Figur 6: ein halbkreisförmiges Aufnahmeprofil einer Umlenkstelle,
- Figur 7: ein halbellipsenförmiges Aufnahmeprofil einer Umlenkstelle,
- Figur 8: ein keilförmiges Aufnahmeprofil einer Umlenkstelle,
- Figur 9: das Aufnahmeprofil der Figur 8 mit eingelegtem Seil,
- Figur 10: eine weitere Webmaschine in schematischer Seitenansicht, und
- Figur 11: eine Vorrichtung zur Zuführung eines Füllers.

### Wege zur Ausführung der Erfindung

In den Figuren 1a und 1b ist eine Webmaschine in Seitenansicht und im Grundriss in schematischer Darstellung gezeigt, die eine Vorrichtung 2 zur Zuführung von Kettfäden 4 aufweist. Mittels einer Fachbildevorrichtung 6 werden die Kettfäden 4 zu einem Webfach 8 geöffnet, sodass mit einer Schusseintragnadel 10 eine Schussfadenschlaufe 12 eines Schussfadens 14 in das Webfach 8 eingetragen werden kann. Die Schussfadenschlaufe 12 wird an der der Eintragsseite abgewandten Seite mittels einer Wirknadel 16 abgebunden. Die Schussfadenschlaufe 12 kann mit der bereits vorgängig eingetragenen Schussfadenschlaufe gemäss dem Müller-System Z3 abgebunden werden, vorzugsweise erfolgt die Abbindung jedoch mit Hilfe eines Hilfsfadens 18 und zwar nach dem Müller-System Z5. Mit Vorteil erfolgt die Abbindung so, dass ein Aufriffeln der eingetragenen Schussfadenschlaufen 12 verhindert wird. An der Webstelle 20 wird die eingetragene und abgebundene Schussfadenschlaufe 12 mittels eines Webblattes 21 angeschlagen und dem Warenhalter 22 zugeführt, der eine Formgebungsöffnung 24 aufweist, deren Öffnungsquerschnitt im Wesentlichen dem Querschnitt des herzustellenden Profilgewebes 26 entspricht. Die Kettfäden 4 werden an der Webstelle 20 mit Hilfe der Formgebungsöffnung 24 bereits in der gewünschten Form des endgültigen Profilgewebes gehalten und diese Form durch die eingetragenen und abgebundenen Schussfadenschlaufen 12 gehalten.

Die Figuren 2 bis 4 zeigen Warenhalter 22a, 22b und 22c mit verschiedenen Formgebungsöffnungen 24a, 24b und 24c mit kreisrundem, elliptischen und mehreckigem wie viereckigem Querschnitt. Die Warenhalter sind längs ihrer horizontalen Mittelebene geteilt ausgebildet, sodass ein Teil abgenommen werden kann, um das Einlegen der Kettfäden zu erleichtern. Es ist aber auch möglich beispielsweise längs der Mittelebene auf einer Seite des Warenhalters einen nicht näher dargestellten Einführungsschlitz zum Einführen der Kettfäden vorzusehen. Um ein Hausgleiten der Kettfäden zu erschweren, kann der Einführungsschlitz gewellt ausgebildet sein.

Die Figur 5 zeigt den Warenhalter 22 im Längsschnitt. Um den Reibungswiderstand des Profilgewebes in der Formgebungsöffnung 24 zu reduzieren kann diese einen sich in Laufrichtung des Profilgewebes geringfügig erweiternden Querschnitt aufweisen.

Das aus dem Warenhalter 22 austretende Profilgewebe 26 wird mittels eines Warenabzuges 28 abgezogen, an dem das Profilgewebe in mehrfacher Umschlingung geführt ist, um einen sicheren Abzug des Profilgewebes zu erreichen und eine Deformation des Profilgewebes zu verhindern.

Der Warenabzug 28 weist zwei mit Abstand voneinander angeordnete Rollen 30, 32 auf, von denen die dem Warenhalter 22 zugewandte Rolle 30 einen kleineren und die dem Warenhalter 22 abgewandte Rolle 32 einen grösseren Durchmesser aufweist. Für die letzte Windung weist die Rolle 32 einen Abschnitt 34 mit nochmals grösserem Durchmesser auf, um ein einwandfreies Abführen des Profilgewebes 26 zu ermöglichen. Den Einlauf in den Warenabzug 28 bildet eine Laufrolle 36 kleineren Durchmessers. Zur Zuführung des Profilgewebes 26 zum letzten Abschnitt 34 an der Rolle 32 ist zusätzlich eine Sicherungsvorrichtung 38 vorgesehen, um eine sichere Mitnahme des Profilgewebes 26 an dem Abschnitt 34 zu gewährleisten und ein Alarmsignal auszulösen, falls eine Fehlfunktion auftritt.

Die Rollen 30 und 32 können mit einem rutschfesten Belag versehen sein und/oder Aufnahmeprofile 40 aufweisen, welche dem Querschnitt des hergestellten Profilgewebes 26 angepasst sind, wie den Figuren 6 bis 8 entnommen werden kann. Besonders vorteilhaft ist die Ausbildung nach Figur 9 indem das Aufnahmeprofil 40 so ausgebildet ist, dass die Sehne des Profilgewebes in Höhe der Mantelfläche 42 der Rolle liegt, sodass die Zugkraft möglichst in der Mittelachse, das heisst der neutralen Faser des Profilgewebes wirkt.

Die Figur 10 zeigt weitere Ausgestaltungen einer Webmaschine der Figuren 1a und 1b. Die Vorrichtung 2 zur Zuführung von Kettfäden 4 enthält für jeden Kettfaden einen Fadenkonus 42, von dem der Kettfaden 4 über eine Fadenbremse 44 Rollen 46, 48 zugeführt wird. Von dort verläuft der Kettfaden 4 über zwei Führungsstangen 50, 52 zur Fachbildevorrichtung 6. Die Rolle 48 ist mittels einer Feder 54 gegen den Kettfaden 4 vorgespannt. Zwischen den Führungsstangen 50, 52 ist für jeden Kettfaden eine Hebelitze 56 vorgesehen, in der der Kettfaden 4 durch eine Öse 58 geführt ist. Mittels einer Feder 60 ist die Hebelitze 56 nach unten vorgespannt, um während des Webens auftretende Schwankungen zwischen benachbarten Kettenfäden auszugleichen. Am oberen Ende der Hebelitze ist eine Kontaktschiene 62 eines Kettfadenwächters 64 positioniert, der aktiviert wird, wenn ein Kettfadenbruch oder ein unzulässiger Durchhang des Kettfadens auftreten sollte.

Zwischen dem Warenhalter 22 und dem Warenabzug 28 sind eine Führungsrolle 66 und eine Dehnrolle 68 so angeordnet, dass das Profilgewebe 26 zwischen dem Warenhalter 22 und der Führungsrolle 66 leicht nach unten abgelenkt wird. Diese Ablenkung hat den Zweck, dass das Profil am Warenhalter 22 und an der Führungsrolle 66 im oberen Bereich und im Bereich der Dehnrolle 68 im unteren Bereich gedehnt wird. Dies hat einen positiven Einfluss auf die Kettfadenspannung des hergestellten Profilgewebes. Dem Warenabzug 28 ist ein Behälter 70 zur Aufnahme des fertigen Profilgewebes 26 zugeordnet.

Die Figur 11 zeigt eine Vorrichtung 72 zur Zuführung eines Füllers 74 an der Webmaschine. Ein solcher Füller kann Eigenschaften und Dimensionen aufweisen, die von den übrigen Kettfäden sehr verschieden sind. So kann der Füller aus Kunststoffmaterial, Stahldraht oder Stahlseil bestehen oder einen Querschnitt aufweisen, der wesentlich grösser ist als jener der Kettfäden. So kann der Füller beispielsweise ein Schlauchgebilde sein. Da die Handhabung des Füllers 74 gegenüber den übrigen Kettfäden 4 erschwert ist, bedarf es für die Zuführung besonderer Massnahmen. Die Zuführvorrichtung 72 für den Füller 74 enthält zunächst eine Füllerspule 76, die mit einer Bremsvorrichtung 78 in Verbindung steht. Der von der Füllerspule 76 abgezogene Füller 74 ist über verschiedene Führungen 80, 82, 84 zur Fachbildevorrichtung 6 geführt. Zwischen den Führungen 80 und 84 ist eine Spannvorrichtung 86 vorgesehen, die einen Schwinghebel 88 aufweist, an dem eine Spannrolle 90 befestigt ist, die mittels einer Feder 92 gegen den Füller 74 vorgespannt ist. Dem Schwinghebel 88 ist eine Kontaktstelle 94 zugeordnet, an der der Schwinghebel 88 anschlägt, falls der Füller 74 gebrochen sein sollte oder die Vorspannung des Füllers eine ungenügende Stärke aufweisen sollte.

Mittels der Webmaschine lassen sich die verschiedensten Profilgewebe herstellen, insbesondere Seile in den verschiedensten Aufbauten. Die Webmaschine ermöglicht grössere Produktionsgeschwindigkeiten als Flechtmaschinen und ermöglicht die Herstellung von Seilen in grossen Längen.

### Bezugszeichenliste

- 2: Zuführvorrichtung für Kettfaden
- 4: Kettfaden
- 6: Fachbildevorrichtung
- 8: Webfach
- 10: Schusseintragnadel
- 12: Schussfadenschlaufe
- 14: Schussfaden
- 16: Wirknadel
- 18: Hilfsfaden
- 20: Webstelle
- 21: Webblatt
- 22,a,b,c: Warenhalter
- 24,a,b,c: Formgebungsöffnung
- 26: Profilgewebe
- 28: Warenabzug
- 30: Rolle
- 32: Rolle
- 34: Abschnitt
- 36: Laufrolle
- 38: Sicherungsvorrichtung
- 40: Aufnahmeprofil
- 42: Fadenkonus
- 44: Fadenbremse
- 46: Rolle
- 48: Rolle
- 50: Führungsstange
- 52: Führungsstange
- 54: Feder
- 56: Hebelitze
- 58: Öse
- 60: Feder
- 62: Kontaktschiene
- 64: Kettfadenwächter
- 66: Führungsrolle
- 68: Dehnrolle
- 70: Behälter
- 72: Zuführvorrichtung
- 74: Füller
- 76: Füllerspule
- 78: Bremsvorrichtung
- 80: Führung
- 82: Führung
- 84: Führung
- 86: Spannvorrichtung
- 88: Schwinghebel
- 90: Spannrolle
- 92: Feder
- 94: Kontaktstelle

## Patentansprüche

1. Webmaschine zum Herstellen eines im Querschnitt profilierten Gewebes insbesondere eines Seiles, mit einer Webstelle (20), an der Kettfäden (4) mittels zumindest eines Schussfadens (14) miteinander verwebbar sind, mit einer Vorrichtung zur Zuführung (2) der Kettfäden (4), mit einer Vorrichtung zur Zuführung des zumindest einen Schussfadens (14), weiter mit einer Fachbildevorrichtung (6) zur Ausbildung eines Webfaches (8) aus den Kettfäden (4), ferner mit einer Schusseintragnadel (10) zum Eintragen einer Schussfadenschlaufe (12) in das Webfach (8), mit einer Wirknadel (16) zum Abbinden der Schussfadenschlaufe (12), mit einem Webblatt (21) zum Anschlagen der Schussfadenschlaufe (12), und mit einem Warenabzug (28) zum Abziehen der Webware, **dadurch gekennzeichnet, dass** der Webstelle (20) zur Ausbildung eines Profilgewebes (26) ein Warenhalter (22,22a,22b,22c) mit einer Formgebungsöffnung (24,24a,24b,24c) zugeordnet ist, deren Öffnungsquerschnitt im wesentlichen dem Querschnitt des herzustellenden Profilgewebes (26) entspricht.

2. Webmaschine nach Anspruch 1, **dadurch gekennzeichnet, dass** der Querschnitt der Formgebungsöffnung (24a) im Wesentlichen kreisförmig ist.

3. Webmaschine nach Anspruch 1, **dadurch gekennzeichnet, dass** der Querschnitt der Formgebungsöffnung (24b) im Wesentlichen oval oder ellipsenförmig ist.

4. Webmaschine nach Anspruch 1, **dadurch gekennzeichnet, dass** der Querschnitt der Formgebungsöffnung (24c) im Wesentlichen die Form eines regelmässigen oder unregelmässigen Vielecks, insbesondere eines Dreiecks oder eines Rechtecks ist.

5. Webmaschine nach einem der Ansprüche 1 bis 4, **dadurch gekennzeichnet, dass** der Warenhalter (22,22a,22b,22c) einen über die Länge seiner Formgebungsöffnung (24,24a,24b,24c) ausgebildeten Einführungsschlitz zum Einführen der Kettfäden (4) aufweist.

6. Webmaschine nach Anspruch 6, **dadurch gekennzeichnet, dass** der Einführungsschlitz so ausgebildet ist, dass ein Herausrutschen der eingeführten Kettfäden (4) verhindert ist.

7. Webmaschine nach Anspruch 7, **dadurch gekennzeichnet, dass** der Einführungsschlitz wellenförmig ausgebildet ist.

8. Webmaschine nach einem der Ansprüche 1 bis 7, **dadurch gekennzeichnet, dass** in der Kettfadenzuführvorrichtung (2) vor der Fachbildevorrichtung (6) für jeden Kettfaden (4) eine quer zum Kettfadenverlauf vorgespannte Litze (56) zum Ausgleich wechselnder Zugspannungen zwischen benachbarten Kettfäden (4) vorhanden ist.

9. Webmaschine nach Anspruch 8, **dadurch gekennzeichnet, dass** mindestens eine Kettfadenzuführung (72) für einen als Füller (74) dienenden Kettfaden (4) grösseren Durchmessers ausgebildet ist und eine S'pannrolle (90) aufweist.

10. Webmaschine nach Anspruch 8 oder 9, **dadurch gekennzeichnet, dass** jede Litze (56) oder die Spannrolle (90) mit einem Kontaktstück (62,94) in Verbindung steht, um bei unzureichender Kettfadenspannung ein Fehlersignal auszulösen.

11. Webmaschine nach einem der Ansprüche 1 bis 10, **dadurch gekennzeichnet, dass** der Warenabzug (28) eine Vielzahl von Umlenkstellen, vorzugsweise 5 bis 15 Umlenkstellen, für das Profilgewebe (26) aufweist.

12. Webmaschine nach Anspruch 11, **dadurch gekennzeichnet, dass** der Warenabzug einen mechanischen oder einen elektromechanischen Antrieb aufweist und dass das Verhältnis zwischen der Abzugsgeschwindigkeit und der Webmaschinengeschwindigkeit, vorzugsweise durch ein Verstellgetriebe oder eine elektronische Steuerungseinrichtung, steuerbar oder regelbar ist.

13. Webmaschine nach Anspruch 11 oder 12, **dadurch gekennzeichnet, dass** der Warenabzug (28) zwei parallel angeordnete Abzugsrollen (30,32) aufweist, von denen mindestens eine angetrieben ist und an denen das Profilgewebe (26) in mehrfacher Umschlingung geführt ist.

14. Webmaschine nach Anspruch 13, **dadurch gekennzeichnet, dass** die Abzugsrollen (30,32) voneinander verschiedene Durchmesser aufweisen.

15. Webmaschine nach Anspruch 13 oder 14, **dadurch gekennzeichnet, dass** die Abzugsrollen (30,32) für die letzte Umschlingung einen Abschnitt (34) grösseren Durchmessers aufweist als im übrigen Bereich.

16. Webmaschine nach einem der Ansprüche 13 bis 15, **dadurch gekennzeichnet, dass** mindestens die angetriebene Abzugsrolle eine rutschhemmende Oberfläche aufweist.

17. Webmaschine nach einem der Ansprüche 11 bis 16, **dadurch gekennzeichnet, dass** zumindest eine Anzahl der Umlenkstellen ein Aufnahmeprofil (40) aufweist, welches der Querschnittsform des Profilgewebes zumindest angepasst ist.

18. Webmaschine nach einem der Ansprüche 1 bis 17, **dadurch gekennzeichnet, dass** zwischen dem Warenhalter (22) und dem Warenabzug (28) eine Ablenkrolle (68) zur partiellen Dehnung des Profilgewebes (26) angeordnet ist.

19. Webmaschine nach Anspruch 18, **dadurch gekennzeichnet, dass** die Ablenkrolle (68) das Profilgewebe (26) nach unten ablenkt und etwa in der Mitte zwischen Warenhalter (22) und Warenabzug (28) angeordnet ist.
